# EUROPÄISCHE PATENTSCHRIFT

(11) **EP 1 226 937 B1**
(45) Veröffentlichungstag und Bekanntmachung des Hinweises auf die Patenterteilung: **19.10.2011**
(21) Anmeldenummer: 02001099.7
(22) Anmeldetag: 23.01.2002
(51) Int. Cl.: B41F 13/004

(54) **Wellenloser Motorantrieb für eine Druckmaschine mit einer Aniloxfarbwalze**
Shaftless motor drive for a printing machine with an anilox inking roller
Entraînement sans arbre à moteur pour une machine d'impression avec un rouleau d'encrage anilox

(30) Priorität: 24.01.2001 US 768736
(43) Veröffentlichungstag der Anmeldung: 31.07.2002
(73) Patentinhaber: Goss International Americas, Inc., Dover, NH 03820 (US)
(72) Erfinder: Callahan, Martin John, Dover, NH 03820 (US); Franklin, Stephen, Barrington, NH 03825 (US)
(74) Vertreter: Domenego, Bertrand

(56) Entgegenhaltungen:
- EP-A- 0 644 048
- EP-A- 0 699 524
- DE-A- 19 521 827
- US-A- 6 050 185

## Beschreibung

Die vorliegende Erfindung betrifft Druckmaschinen und insbesondere eine Vorrichtung und ein Verfahren zum Antreiben von Walzen und Zylindern in einer Druckmaschine gemäß den Ansprüchen 1 und 13.

Offsetdruckmaschinen weisen üblicherweise einen Druckformzylinder auf, der eine bebilderte Druckplatte trägt. Während des Druckvorgangs wird die Druckplatte eingefärbt, und das eingefärbte Bild wird auf ein Gummituch übertragen, dass dann die Papierbogen oder eine fortlaufende Papierbahn bedruckt. Die Farbe für den Druekformzylinder kann anhand einer Aniloxfarbwalze zugeführt werden, die eine Aniloxwalze mit einer Reihe von Zellen zum Zuführen der Farbe über eine Walze zu dem Druckformzylinder umfasst.

Der Antrieb für eine Offsetdruckmaschine ist traditionell eine gemeinsame Antriebswelle, die auf der Antriebsseite der Druckmaschine verläuft, wobei Schneckengetriebe und andere Getriebe Kraft von der Welle verteilen.

Andere wellenlose Antriebskonfigurationen für Offsetdruckmaschinen verwenden direkte oder indirekte Antriebsmotoren, welche die notwendigen Antriebskräfte unter Verwendung von einem bis vier Motoren an die Druckform- und/oder Gummituchzylinder liefern. Eine separater oder zusätzlicher Motor wird üblicherweise verwendet, um den Farbdosierkasten anzutreiben.

Die US 6,050,185 beschreibt einen wellenlosen Antrieb, wobei ein erster Antriebsmotor eine erste Farbwalze entweder direkt oder über einen weiteren Antrieb antreibt. Der erste Antriebsmotor ist über einen ersten Räderzug, der ein Zahnrad, das an der Antriebswelle des ersten Druckformzylinders befestigt ist, aufweist, mechanisch an den ersten Druckformzylinder gekoppelt. Ein zweiter Antriebsmotor treibt einen weiteren Druckformzylinder und eine weitere Farbwalze an. Der erste Gummituchzylinder und der zweite Gummituchzylinder der Druckmaschine sind mechanisch aneinander gekoppelt und werden von einem dritten Motor angetrieben.

Das oben genannte Patent beschreibt weder eine Aniloxwalze noch eine zwei-Motor-Konfiguration, eine Farbauftragswalze oder eine Farbwalze mit einem ähnlichen Durchmesser wie ihn der Druckformzylinder aufweist.

EP 0 699 524 beschreibt eine Offsetdruckmaschine. Zylinder sowie Funktionsgruppen werden mit minimalem technischen Aufwand angetrieben. Es ist ein Druckwerk vorgesehen, bei dem die Druckformzylinder jeweils von einem separaten elektrischen Motor angetrieben werden und nicht mechanisch aneinander gekoppelt sind. Unabhängig angetriebene Zylinder in einem Falzapparat werden ebenfalls beschrieben.

Die internationale Patentanmeldung 95/24314 und die auf demselben Gebiet anzusiedelnde US 5,782,182 beschreiben eine Druckgruppe für eine Rollenrotationsfarbdruckmaschine, die in einem Brückendesign angeordnet ist. Die brückenartig aufgebauten Druckwerke können symmetrisch in senkrechter Richtung aufgebaut sein und in horizontaler Richtung bewegbar sein, um eine niedrige Höhe zu gewährleisten. Jede Seite einer Einheit umfasst einen Druckformzylinder und einen Gummituchzylinder. Ein Farbwerk für den Druckformzylinder kann anstelle einer Farbwanne und einer Farbwalze ein Farbkammerrakel in Verbindung mit einer Aniloxwalze umfassen. Der Antrieb des Feuchtwerks und des Farbwerks kann durch Reibung mit dem Druckformzylinder erfolgen oder anhand eines einzelnen Motorantriebs der Farbwalze und der Feuchtmittelauftragswalze oder anhand eines bekannten Zahnradantriebs. Das Antreiben des Druckformzylinders durch einen Motor, der das Farbwerk direkt antreibt, ist nicht beschrieben. Darüber hinaus ist die richtige seitliche Registerhaltigkeit nur schwer einzuhalten, wenn ein Antriebsmotor direkt mit dem Druckformzylinder verbunden ist.

Der Erfindung liegt demgemäss die Aufgabe zu Grunde, eine Vorrichtung und ein Verfahren zum wellenlosen Antreiben von Walzen und Zylindern in einer Druckmaschine zu schaffen.

Diese Aufgabe wird erfindungemäß durch die Merkmale der Ansprüche 1 und 13 gelöst. Weitere Merkmale der Erfindung sind in den Unteransprüchen enthalten.

Die vorliegende Erfindung schafft ein Druckwerk einer Offsetdruckmaschine mit einem ersten Druckformzylinder;
einem ersten Gummituchzylinder zum wahlweisen Kontaktieren des ersten Druckformzylinders;
einer Aniloxfarbwalze zum Einfärben des ersten Druckformzylinders;
einem ersten Motor, der direkt mit der Aniloxfarbwalze zum Antreiben der Aniloxfarbwalze und mit dem ersten Druckformzylinder zum Antreiben des ersten Druckformzylinders verbunden ist;
einem zweiten Druckformzylinder;
einem zweiten Gummituchzylinder zum Wahlweisen Kontaktieren des zweiten Druckformzylinders;
einer zweiten Aniloxfarbwalze zum Einfärben des zweiten Druckformzylinders;
einem zweiten Motor, der direkt mit der zweiten Aniloxfarbwalze zum Antreiben der zweiten Aniloxfarbwalze und mit dem zweiten Druckformzylinder zum Antreiben des zweiten Druckformzylinders verbunden ist.

Die Aniloxfarbwalzen umfassen eine Farbauftragswalze und eine Aniloxwalze mit einer Farbkammer, wobei die Motoren die jeweiligen Farbauftragswalzen direkt antreiben.

Die Farbauftragswalze hat vorzugsweise denselben Durchmesser wie die Druckformzylinder, wodurch die Antriebseigenschaften verbessert werden. Die Aniloxwalze kann kleiner oder ähnlich dem Durchmesser des Druckformzylinders ausgeformt sein.

In einer ersten Ausführungsform umfasst die Druckmaschine einen dritten Motor zum Antreiben der ersten und zweiten Gummituchzylinder. In dieser Ausführungsform treibt der erste Motor die erste Farbauftragswalze direkt und die Aniloxwalze und den ersten Druckformzylinder anhand einer Reihe von Zahnrädern an, und der zweite Motor treibt die zweite Farbauftragswalze direkt und die zweite Aniloxwalze und den zweiten Druckformzylinder durch eine zweite Reihe von Zahnrädern an.

Die Gummituchzylinder werden von dem dritten Motor durch eine dritte Reihe von Zahnrädern angetrieben, was so ausgeführt sein kann, dass der Gummituchzylinder direkt mit zwei Zahnrädern im Eingriff steht, und der Motor eines der Zahnräder antreibt. Alternativ dazu kann jeder Gummituchzylinder ein separates Zahnrad getrennt von dem anderen aufweisen, wobei jedes Zahnrad von dem dritten Motor angetrieben wird.

Die Druckformzylinder können während des Abstellvorgangs von den Gummituchzylindern getrennt werden, da die drei Reihen von Zahnrädern getrennt voneinander sind, und jede Druckformzylinder-/Gummituchzylinderkombination kann weiterdrucken, während der andere Druckformzylinder abgestellt ist.

In einer zweiten Ausführungsform treiben die ersten und zweiten Motoren auch die Gummituchzylinder an. Die Aniloxfarbwalzen werden direkt angetrieben und ein erstes Zahnrad, das mit dem Motor verbunden ist, treibt den ersten Druckformzylinder an und ein zweites Zahnrad, das mit dem zweiten Motor verbunden ist, treibt den zweiten Druckformzylinder an. Die ersten und zweiten Gummituchzylinder sind jeweils mit dem dritten und vierten Zahnrad verbunden. Wenn beide Druckeinheiten drucken, treibt eines der ersten und zweiten Zahnräder die dritten und vierten Zahnräder an, so dass alle Zylinder angetrieben sind.

Um das Abstellen des ersten Druckformzylinders zu ermöglichen, können das erste und das dritte Zahnrad abgekoppelt werden, während das zweite Zahnrad die dritten und vierten Zahnräder antreibt. Der zweite Druckformzylinder kann in Druckbetrieb bleiben. Um das Abstellen des zweiten Druckformzylinder zu ermöglichen, können die zweiten und vierten Zahnräder abgekoppelt werden. Der erste Druckformzylinder kann dann immer noch drucken.

Die ersten und zweiten Zahnräder sind vorzugsweise im Verhältnis zu ihren jeweiligen Druckformzylindern axial bewegbar, um jeweils das Abstellen von den dritten und vierten Zahnrädern zu ermöglichen.

Die vorliegende Erfindung schafft auch ein Verfahren zum Antreiben eines Druckwerks mit einer ersten Aniloxwalze, einem ersten Druckformzylinder, einem ersten Gummituchzylinder, der den ersten Druckformzylinder wahlweise kontaktiert, einem zweiten Gummituchzylinder, einem zweiten Druckformzylinder, der den zweiten Gummituchzylinder wahlweise kontaktiert, und eine zweite Aniloxfarbwalze, wobei das Verfahren die folgenden Verfahrensschritte umfasst:
direktes Antreiben der ersten Aniloxfarbwalze unter Verwendung eines ersten Motors;
indirektes Antreiben des ersten Druckformzylinders unter Verwendung eines ersten Motors; direktes Antreiben der zweiten Aniloxfarbwalze unter Verwendung eines zweiten Motors; und indirektes Antreiben des zweiten Druckformzylinders unter Verwendung des zweiten Motors.

Die erste und die zweite Aniloxfarbwalzen umfassen jeweils eine Farbauftragswalze und eine Aniloxwalze, wobei der erste und der zweite Motor die jeweilige Farbauftragswalze direkt antreibt.

Das Verfahren kann des Weiteren das Antreiben der ersten und zweiten Gummituchzylinder mit einem der ersten und zweiten Motoren oder anhand eines dritten Motors umfassen.

Wenn der Kontakt zwischen dem ersten Druckformzylinder und dem ersten Gummituchzylinder unterbrochen wird, können der zweite Druckformzylinder, die zweite Aniloxfarbwalze und die ersten und zweiten Gummituchzylinder weiter in Betrieb bleiben. Wenn der Kontakt zwischen dem zweiten Gummituchzylinder und dem zweiten Druckformzylinder entfernt wird, können die erste Aniloxfarbwalze und die ersten und zweiten Gummituchzylinder weiter in Betrieb bleiben.

Die Erfindung wird nachfolgend mit Bezug auf die Zeichnungen anhand bevorzugter Ausführungsformen beschrieben.

In den Zeichnungen zeigen:
- Fig. 1: eine Seitenansicht einer ersten Ausfübrungsform eines erfindungsgemäßen Doppeldruckwerks einer Druckmaschine,
- Fig. 2: eine Seitenansicht einer zweiten Ausführungsform eines erfindungsgemäßen Doppeldruckwerks einer Druckmaschine,
- Fig. 3: eine Teilansicht eines Druckwerks der Konfiguration der Ausführungsform aus Fig. 1,
- Fig. 4: eine Teilansicht eines Druckwerks einer weiteren Konfiguration der Ausführungsform aus Fig. 1,
- Fig. 5: eine Teilansicht eines Druckwerks der Ausführungsform aus Fig. 2, in der beide Druckpaare drucken,
- Fig. 6: eine Teilansicht eines Druckwerks der Ausführungsform aus Fig. 2, in der das rechte Druckpaar druckt, und
- Fig. 7: eine Teilansicht eines Druckwerks der Ausführungsform aus Fig. 2, in der das linke Druckpaar druckt.

Fig. 1 zeigt eine Antriebsseite einer Ausführungsform einer Druckmaschine 1 mit zwei längswellenlos angetriebenen Druckwerken 3 und 4. Eine Bahn 5 ist beidseitig von den Offsetdruckwerken 3, 4 bedruckbar. Das Druckwerk 4 umfasst ein erstes Druckpaar mit einem Druckformzylinder 16 und einem Gummituchzylinder 18. Eine Aniloxwalze 12 mit einer Farbkammer 13 und einer Farbauftragswalze 14, die zusammen eine Aniloxfarbwalze bilden, bringen Farbe auf einen Druckformzylinder 16 auf. Das Druckwerk 4 weist ein zweites Druckpaar mit einem Druckformzylinder 36 und einem Gummituchzylinder 38 auf. Die Gummituchzylinder 18 und 38 dienen einander als Gegendruckzylinder und sind in Kontakt mit der Bahn, wenn eines oder beide Druckpaare drucken.

In der Druckmaschine 1 wird die Aniloxfarbwalze für den Druckformzylinder 16 an der Farbauftragswalze 14 von einem Motor 20 angetrieben, der eine Achse der Walze 14 antreibt. Wie in Fig. 3 gezeigt, ist ein Zahnrad 40 auf der Achse des Zylinders 14 mit einem Zahnrad 42 auf einer Achse der Aniloxwalze 12 und mit einem Zahnrad 46 auf einer Achse des Druckformzylinders 16 verbunden. Der Motor 20 treibt somit die Walzen 12, 14 und den Zylinder 16 an. Die Farbauftragswalze 14 und der Druckformzylinder 16 sind vorzugsweise von demselben Durchmesser. Die Aniloxfarbwalze hat den Vorteil, dass das Voreinfärben des Druckformzylinders 16 vor dem wieder in Kontakt bringen des Druckformzylinders 16 mit dem Gummituchzylinder 18 nach dem Abstellen erfolgen kann. Bei der Aniloxfarbwalze müssen keine Farbzonenschrauben eingestellt werden, und die richtige Farbdeckung auf der Bahn 5 kann anhand der ersten Umdrehung des Gummituchzylinders 18 geschaffen werden.

Die Gummituchzylinder 18 und 38 werden von einem Motor 21 angetrieben, der mit einem Zahnrad 50 verbunden ist. Das Zahnrad 50 treibt ein Zahnrad 51 auf einer Seite an, das ein Zahnrad 53 auf einer Welle des Gummituchzylinders 18 antreibt. Das Zahnrad 50 treibt ein weiteren Zahnrad 52 auf der Welle des Gummituchzylinders 38 an. Die Zahnräder 52 und 53 sind nicht in Kontakt.

Ein weiterer Motor 22 treibt die Achse der Farbauftragswalze 34 an, auf deren Achse ein Zahnrad 60 die Zahnräder 62 und 66 antreibt. Die Zahnräder 62 und 66 treiben jeweils den Druckformzylinder 36 und die Aniloxwalze 32 an.

Die Druckformzylinder 16 und 36 können jeweils während eines Abstellvorgangs von den Gummituchzylindern 18, 38 weggeschwenkt werden. Da die Motoren 20, 21, 22 unabhängig sind, können das Druckpaar 16, 18 und der Gummituchzylinder 38 betrieben werden, wenn der Druckformzylinder 36 abgestellt ist, und das Druckpaar 36, 38 und der Gummituchzylinder 18 können betrieben werden, wenn der Druckformzylinder 36 abgestellt ist. Daher kann das Drucken mit einer Druckfarbe fortgesetzt werden, während der andere Druckformzylinder z.B. mit einem neuen Bild versehen wird.

Fig. 4 zeigt eine andere Konfiguration von Fig. 3, in der der Motor 21 das Zahnrad 50 antreibt, das seinerseits das Zahnrad 52 wie in Fig. 3 dargestellt antreibt. Das Zahnrad 52 treibt das Zahnrad 53 an, damit es den Gummituchzylinder 18 antreibt. Auch wenn die Konfiguration aus Fig. 4 weniger Zahnräder benötigt, kann die Leistungsverteilung aus Fig. 3 wünschenswerter sein.

Fig. 2 zeigt eine alternative Ausführungsform einer erfindungsgemäßen Druckmaschine 101 mit zwei Motoren. Während die Konfiguration mit drei Motoren aus Fig. 1 gleichmäßigere Belastungen schafft, verringert die Konfiguration mit den zwei Motoren die Anzahl der notwendigen Motoren. Das Druckwerk 104 der Druckmaschine 101 umfasst ein erstes Druckpaar mit einem Druckformzylinder 116 und einem Gummituchzylinder 118. Eine Aniloxwalze 112 mit einem Farbkasten 113 und einer Farbauftragswalze 114, die zusammen eine Aniloxfarbwalze bilden, versehen den Druckformzylinder 116 mit Farbe. Das Druckwerk 104 weist ein zweites Druckpaar mit einem Druckformzylinder 136 und einem Gummituchzylinder 138 auf. Die Gummituchzylinder 118 und 138 dienen einander als Gegendruckzylinder und sind in Kontakt mit der Bahn, wenn ein Druckpaar oder beide Druckpaare drucken.

In der Druckmaschine 101 wird die Aniloxfarbwalze für den Druckformzylinder 116 an der Farbauftragswalze 114 von einem Motor 120 angetrieben, der eine Achse der Walze 114 antreibt.

Wie in Fig. 5 gezeigt, ist ein Zahnrad 140 auf der Achse der Farbauftragswalze 114 mit einem Zahnrad 142 auf einer Achse der Aniloxwalze 112 und mit einem Zahnrad 146 auf einer Achse des Druckformzylinders 116 verbunden. Der Motor 120 treibt somit die Walzen 112, 114 und den Zylinder 116 an. Die Farbauftragswalze 114 und der Druckformzylinder 116 haben vorzugsweise denselben Durchmesser, um eine bessere Kraft- und Farbverteilung zu gewährleisten. Das Zahnrad 146 ist auch im Verhältnis zu dem Zylinder 116 axial bewegbar, damit es wahlweise mit einem Zahnrad 148 in Eingriff gebracht werden kann, das mit dem Gummituchzylinder 118 verbunden ist. Das Zahnrad 148 ist mit dem Zahnrad 168 des Gummituchzylinders 138 verbunden.

Ein weiterer Motor 122 treibt die Achse der Farbauftragswalze 134 an, auf der ein Zahnrad 160 angeordnet ist, das die Zahnräder 162 und 166 antreibt. Die Zahnräder 162 und 166 treiben jeweils den Druckformzylinder 36 und die Aniloxwalze 132 an. Das Zahnrad 166 ist wahlweise mit dem Zahnrad 168 in Eingriff bringbar, wobei in Fig. 5 das Zahnrad 168 nicht in Kontakt mit dem Zahnrad 166 ist. Das Zahnrad 166 wird also von dem Motor 122 angetrieben und das Zahnrad 168 von dem Motor 120.

Fig. 6 zeigt einen Druckformzylinder 136, der von dem Gummituchzylinder 138 abgestellt ist, und ein Zahnrad 166, das von dem Zahnrad 168 abgestellt ist. Der Motor 120 treibt die Walzen 112 und 114 und die Zylinder 116, 118 und 138 an.

Fig. 7 zeigt einen Druckformzylinder 116, der von dem Gummituchzylinder 118 abgestellt ist, wobei auch die Zahnräder 146 und 148 abgestellt sind. Der Motor 122 treibt die Walzen 132 und 134 und die Zylinder 136, 138 und 118 an.

Zusätzlich zum Abstellen des Druckformzylinders vom Gummituchzylinder, kann die Farbauftragswalze auch von ihrem jeweiligen Druckformzylinder oder ihrer jeweiligen Aniloxwalze abgestellt werden.

"Druckformzylinder" in der hier gewählten Definition umfasst jeden bildtragenden Zylinder.

Liste der Bezugszeichen
- 1: Druckmaschine
- 3, 4: längswellenlos angetriebenes Druckwerk
- 5: Bahn
- 12: Aniloxwalze
- 13: Farbkammer
- 14: Farbauftragswalze
- 16: Druckformzylinder
- 18: Gummituchzylinder
- 20, 21, 22: Motor
- 32: Aniloxwalze
- 34: Farbauftragswalze
- 36: Druckformzylinder
- 38: Gummituchzylinder
- 40, 42, 46: Zahnrad
- 50, 51, 52, 53: Zahnrad
- 60, 62, 66: Zahnrad
- 101: Druckmaschine
- 104: Druckwerk
- 112: Aniloxwalze
- 113: Farbkammer
- 114: Farbauftragswalze
- 116: Druckformzylinder
- 118: Gummituchzylinder
- 120, 122: Motor
- 132: Aniloxwalze
- 134: Farbauftragswalze
- 136: Druckformzylinder
- 138: Gummituchzylinder
- 140, 142, 146, 148: Zahnrad
- 160, 162, 166, 168: Zahnrad

## Patentansprüche

1. Eine Offsetdruckmaschine mit
einem ersten Druckformzylinder (16);
einem ersten Gummituchzylinder (18) zum wahlweisen Kontaktieren des ersten Druckformzylinders (16);
einer ersten Aniloxfarbwalze zum Einfärben des ersten Druckformzylinders (16); einem ersten Motor (20), der direkt mit der Aniloxfarbwalze verbunden ist, um die Aniloxfarbwalze anzutreiben, und der mit dem ersten Druckformzylinder (16) verbunden ist, um den ersten Druckformzylinder (16) anzutreiben;
einem zweiten Druckformzylinder (36);
einem zweiten Gummituchzylinder (38) zum wahlweisen Kontaktieren des zweiten Druckformzylinders (36);
einer zweiten Aniloxfarbwalze zum Einfärben des zweiten Druckformzylinders (36); und
einem zweiten Motor (22), der direkt mit der zweiten Aniloxfarbwalze verbunden ist, um die zweite Aniloxfarbwalze anzutreiben, und der mit dem zweiten Druckformzylinder (36) verbunden ist, um den zweiten Druckformzylinders (36) anzutreiben,
**dadurch gekennzeichnet,**
**dass** die Aniloxfarbwalzen jeweils eine Farbauftragswalze (14, 34, 114, 134) und eine Aniloxwalze (12, 32, 112, 132) umfassen, wobei die ersten und zweiten Motoren (20, 22, 120, 122) die jeweilige Farbauftragswalze (14, 34, 114, 134) direkt antreiben.

2. Druckmaschine nach Anspruch 1,
**dadurch gekennzeichnet,**
**dass** die Farbauftragswalze (14) und der erste Druckformzylinder (16) denselben Durchmesser haben.

3. Druckmaschine nach Anspruch 1,
**dadurch gekennzeichnet,**
**dass** die Druckmaschine (1) des Weiteren einen dritten Motor (21) zum Antreiben der ersten und zweiten Gummituchzylinder (18, 38) aufweist.

4. Druckmaschine nach Anspruch 3,
**dadurch gekennzeichnet,**
**dass** die Aniloxfarbwalze eine Aniloxwalze (12, 32, 112, 132) und eine Farbauftragwalze (14, 34, 114, 134) umfasst, wobei der erste Motor (20) die Farbauftragswalze (14) direkt und die Aniloxwalze (12) und den ersten Druckformzylinder (16) durch eine Reihe von Zahnrädern (40, 42,46) antreibt, und die zweite Aniloxfarbwalze eine zweite Aniloxwalze (32) und eine zweite Farbauftragswalze (34) umfasst, wobei der zweite Motor (22) die zweite Farbauftragswalze (34) direkt und die zweite Aniloxwalze (32) und den zweiten Druckformzylinder (36) durch eine zweite Reihe von Zahnrädern (60, 62, 66) antreibt.

5. Druckmaschine nach Anspruch 3,
**dadurch gekennzeichnet,**
**dass** die ersten und der zweiten Gummituchzylinder (18, 38) in direktem Zahneingriff miteinander stehen.

6. Druckmaschine nach Anspruch 3,
**dadurch gekennzeichnet,**
**dass** die ersten und zweiten Gummituchzylinder (18, 38) direkte, von einander getrennte Zahnräder (52, 53) aufweisen, wobei jedes direkte Zahnrad von dem dritten Motor (21) angetrieben wird.

7. Druckmaschine nach Anspruch 1,
**dadurch gekennzeichnet,**
**dass** der erste Druckformzylinder (116) von dem ersten Gummituchzylinder (118) abgestellt werden kann, während der zweite Druckformzylinder (136) einen Druckvorgang weiterführt.

8. Druckmaschine nach Anspruch 1,
**dadurch gekennzeichnet,**
**dass** der erste und zweite Motor (120, 122) die ersten und zweiten Gummituchzylinder (118, 138) antreiben.

9. Druckmaschine nach Anspruch 8,
**dadurch gekennzeichnet,**
**dass** die erste Aniloxfarbwalze eine Farbauftragswalze (114) und die zweite Aniloxfarbwalze eine zweite Farbauftragswalze (134) umfasst, wobei in einem ersten Betriebsmodus die Farbauftragswalze (114) direkt von dem ersten Motor (120) angetrieben wird, und der erste Druckformzylinder (116), der erste Gummituchzylinder (118) und der zweite Gumnütuchzylinder (138) indirekt von dem ersten Motor (120) angetrieben werden.

10. Druckmaschine nach Anspruch 9,
**dadurch gekennzeichnet,**
**dass** der zweite Druckformzylinder (136) von dem zweiten Gummituchzylinder (138) abgestellt wird.

11. Druckmaschine nach Anspruch 9,
**dadurch gekennzeichnet,**
**dass** in einem zweiten Betriebsmodus der zweite Motor (122) die zweite Farbauftragswalze (134), den zweiten Druckformzylinder (136) und die ersten und zweiten Gummituchzylinder (118, 138) antreibt.

12. Druckmaschine nach Anspruch 11,
**dadurch gekennzeichnet,**
**dass** der erste Druckformzylinder (116) von dem ersten Gummituchzylinder (118) abgestellt wird.

13. Ein Verfahren zum Antreiben eines Druckwerks (104) mit einer ersten Aniloxwalze (112), einem ersten Druckformzylinder (116), einem ersten Gummituchzylinder (118), der den ersten Druckformzylinder (116) wahlweise kontaktiert, mit einem zweiten Druckformzylinder (136), einem zweiten Gummituchzylinder (138), der den zweiten Druckformzylinder (136) wahlweise kontaktiert, und einer zweiten Aniloxfarbwalze, wobei das Verfahren die folgenden Schritte umfasst:
direktes Antreiben der ersten Aniloxfarbwalze anhand eines ersten Motors (120);
indirektes Antreiben des ersten Druckformzylinders (116) anhand des ersten Motors (120);
direktes Antreiben der zweiten Aniloxfarbwalze anhand eines zweiten Motors (122); und
indirektes Antreiben des zweiten Druckformzylinders (136) anhand des zweiten Motors (122)
**dadurch gekennzeichnet,**
**dass** die erste und die zweite Aniloxfarbwalzen jeweils eine Farbauftragswalze (14, 114) und eine Aniloxwalze (12, 112) umfassen, wobei der erste und der zweite Motor (20, 120) die jeweilige Farbauftragswalze (14, 114) direkt antreibt.

14. Verfahren nach Anspruch 13,
**dadurch gekennzeichnet,**
**dass** das Verfahren weiterhin das Antreiben der ersten und zweiten Gummituchzylinder (118, 138) mit einem der ersten oder zweiten Motoren (120, 122) umfasst.

15. Verfahren nach Anspruch 13,
**dadurch gekennzeichnet,**
**dass** das Verfahren weiterhin das Antreiben der ersten und zweiten Gummituchzylinder (18, 38) mit einem dritten Motor (21) umfasst.

16. Verfahren nach Anspruch 13,
**dadurch gekennzeichnet,**
**dass** die Farbauftragswalze (14, 114) und der erste Druckformzylinder (16, 116) denselben Durchmesser haben.

## Claims

1. An offset printing Machine having
a first printing cylinder (16);
a first offset blanket cylinder (18) for optional contacting of the first printing cylinder (16);
a first anilox inking roller for inking the first printing cylinder (16);
a first motor (20) which is connected directly to the anilox inking roller, in order to actuate the anilox inking roller, and which is connected to the first printing cylinder (16), in order to actuate the first printing cylinder (16);
a second printing cylinder (36);
a second offset blanket cylinder (38) for optional contacting of the second printing cylinder (36);
a second anilox inking roller for inking the second printing cylinder (36); and
a second motor (22) which is connected directly to the second anilox inking roller, in order to actuate the second anilox inking roller, and which is connected to the second printing cylinder (36), in order to actuate the second printing cylinder (36),
***characterised in that***
the anilox inking rollers include respectively an ink application roller (14, 34, 114, 134) and an anilox roller (12, 32, 112, 132), the first and second motors (20, 22, 120, 122) actuating the respective ink application roller (14, 34, 114, 134) directly.

2. Printing machine according to claim 1,
***characterised in that***
the ink application roller (14) and the first printing cylinder (16) have the same diameter.

3. Printing machine according to claim 1,
***characterised in that***
the printing machine (1) has furthermore a third motor (21) for actuating the first and second offset blanket cylinders (18, 38).

4. Printing machine according to claim 3,
***characterised in that***
the anilox inking roller includes an anilox roller (12, 32, 112, 132) and an ink application roller (14, 34, 114, 134), the first motor (20) actuating the ink application roller (14) directly and the anilox roller (12) and the first printing cylinder (16) by means of a series of gearwheels (40, 42, 46), and the second anilox inking roller including a second anilox roller (32) and a second ink application roller (34), the second motor (22) actuating the second ink application roller (34) directly and the second anilox roller (32) and the second printing cylinder (36) by means of a second series of gearwheels (60, 62, 66).

5. Printing machine according to claim 3,
*charaeterised in that*
the first and the second offset blanket cylinders (18, 38) are in direct geared engagement with each other.

6. Printing machine according to claim 3,
***characterised in that***
the first and second offset blanket cylinders (18, 38) have gearwheels (52, 53) which are direct and separated from each other, each direct gearwheel being actuated by the third motor (27).

7. Printing machine according to claim 1,
***characterised in that***
the first printing cylinder (116) can be switched off by the first offset blanket cylinder (118), whilst the second printing cylinder (136) continues with a printing process.

8. Printing machine according to claim 1,
***characterised* in *that***
the first and second motor (120, 122) actuate the first and second offset blanket cylinders (118, 138).

9. Printing machine according to claim 8,
***characterised* in *that***
the first anilox inking roller includes an ink application roller (114) and the second anilox inking roller includes a second ink application roller (134), in a first operating mode, the ink application roller (114) being actuated directly by the first motor (120), and the first printing cylinder (116), the first offset blanket cylinder (118) and the second offset blanket cylinder (138) being actuated indirectly by the first motor (120).

10. Printing machine according to claim 9,
***characterised in that***
the second printing cylinder (136) is switched off by the second offset blanket cylinder (138).

11. Printing machine according to claim 9,
***characterised in that***,
in a second operating mode, the second motor (122) actuates the second ink application roller(134), the second printing cylinder (136) and the first and second offset blanket cylinders (118, 138).

12. Printing machine according to claim 11,
***characterised in that***
the first printing cylinder (116) is switched off by the first offset blanket cylinder (118).

13. A method for actuating a printing group (104), having a first anilox roller (112), a first printing cylinder (116), a first offset blanket cylinder (118) which optionally contacts the first printing cylinder (116), having a second printing cylinder (136), a second offset blanket cylinder (138) which optionally contacts the second printing cylinder (136), and having a second aniloxinking roller, the method comprising the following steps:
direct actuation of the first anilox inking roller by means of a first motor (120);
indirect actuation of the first printing cylinder (116) by means of the first motor (120);
direct actuation of the second anilox inking roller by means of a second motor (122); and
indirect actuation of the second printing cylinder (136) by means of the second motor (122),
***characterised in that***
the first and the second anilox inking rollers include respectively an ink application roller (14, 114) and an anilox roller (12, 112), the first and the second motor (20, 126) actuating the respective ink application roller (14, 114) directly.

14. Method according to claim 13,
***characterised in that***
the method furthermore comprises actuation of the first and second offset blanket cylinders (118, 138) with one of the first or second motors (120, 122).

15. Method according to claim 13,
***characterised in that***
the method furthermore comprises actuation of the first and second offset blanket cylinders (18, 38) with a third motor (21).

16. Method according to claim 13,
***characterised in that***
the ink application roller (14, 114) and the first printing cylinder (16, 116) have the same diameter.

## Revendications

1. Machine d'impression offset, comportant un premier cylindre porte-plaque (16) ;
un premier cylindre porte-blanchet (18) destiné à entrer en contact au choix avec le premier cylindre porte-plaque (16) ;
un premier rouleau d'encrage anilox destiné à encrer le premier cylindre porte-plaque (16) ;
un premier moteur (20) qui est relié directement au rouleau d'encrage anilox pour actionner le rouleau d'encrage anilox et qui est relié au premier cylindre porte-plaque (16) pour actionner le premier cylindre porte-plaque (6) ;
un deuxième cylindre porte-plaque (36) ;
un deuxième cylindre porte-blanchet (38) destiné à entrer en contact au choix avec le deuxième cylindre porte-plaque (36) ;
un deuxième rouleau d'enerage anilox destiné à encrer le deuxième cylindre porte-plaque (36) ; et
un deuxième moteur (22), qui est relié directement au deuxième rouleau d'encrage anilox pour actionner le deuxième rouleau d'enerige anilox, et qui est relié au deuxième cylindre porte-plaque (36) pour actionner le deuxième cylindre porte-plaque (36),
**caractérisée en ce que**
les rouleaux d'encrage anilox comprennent chacun un rouleau d'encrage (14, 34, 114, 134) et un rouleau anilox (12, 32, 112, 132), les premiers et deuxièmes moteurs (20, 22, 120, 122) actionnant directement le rouleau d'encrage (14, 34, 114, 134) respectif.

2. Machine d'impression selon la revendication 1, **caractérisée en ce que**
le rouleau d'encrage (14) et le premier cylindre porte-plaque (16) ont le même diamètre.

3. Machine d'impression selon la revendication 1, **caractérisée en ce que**
la machine d'impression (1) comporte, en outre, un troisième moteur (21) destiné à actionner le premier et le deuxième cylindre poete-blanchet (18, 38).

4. Machine d'impression selon la revendication 3, **caractérisée en ce que**
le rouleau d'encrage anilox comprend un rouleau anilox (12, 32, 112, 132) et un rouleau d'encrage (14, 34, 114, 134), le premier moteur (20) actionnant directement le rouleau d'encrage (14) et actionnant par l'intermédiaire d'une rangée de roues dentées (40, 42, 46) le rouleau anilox (12) et le premier cylindre porte-plaque (16), et le deuxième rouleau d'encrage anilox comprend un deuxième rouleau anilox (32) et un deuxième rouleau d'encrage (34), le deuxième moteur (22) actionnant directement le deuxième rouleau d'encrage (34) et actionnant par l'intermédiaire d'une deuxième rangée de roues dentées (60, 62, 66) le deuxième rouleau anilox (32) et le deuxième cylindre porte-plaque (36).

5. Machine d'impression selon la revendication 3, **caractérisée en ce que**
le premier et le deuxième cylindre porte-blanchet (18, 38) sont en engrènement direct l'un avec l'autre.

6. Machine d'inpression selon la revendication 3, **caractérisée en ce que**
le premier et le deuxième cylindre porte-blanchet (18, 38) comportent des roues dentées (52, 53) directes, séparées l'une de l'autre, chaque roue dentée directe étant actionnée par le troisième moteur (21).

7. Machine d'impression selon la revendication **caractérisée en ce que**
le premier cylindre porte-plaque (116) peut être découplé du premier cylindre porte-blanchet (118), tandis que le deuxième cylindre porte-plaque (136) continue un processus d'impression.

8. Machine d'impression selon la revendication 1, **caractérisée en ce que**
le premier et le deuxième moteur (120, 122) actionnent le premier et le deuxième cylindre porte-blanchet (118, 138),

9. Machine d'impression selon la revendication 8, **caractérisée en ce que**
le premier rouleau d'encrage anilox comprend un rouleau d'encrage (114) et le deuxième rouleau d'encrage anilox comprend un deuxième rouleau d'encrage (134), dans un premier mode de fonctionnement, le rouleau d'encrage (114) étant actionne directement par le premier moteur (120), et le premier cylindre porte-plaque (116), le premier cylindre porte-blanchet (118) et le deuxième cylindre porte-blanchet (138) étant actionnés indirectement par le premier moteur (120).

10. Machine d'impression selon la revendication 9, **caractérisée en ce que**
le deuxième cylindre porte-plaque (136) est découplé du deuxième cylindre porte-blanchet (138).

11. Machine d'impression selon la revendication 9, **caractérisée en ce que**
dans un deuxième mode de fonctionnement, le deuxième moteur (122) actionné le deuxième rouleau d'encrage (134), le deuxième cylindre porte-plaque (136) et le premier et le deuxième cylindre parte-blanchet (118, 138),

12. Machine d'impression selon la revendication 11, **caractérisée en ce que**
le premier cylindre porte-plaque (116) est découplé du premier cylindre porte-blanchet (118).

13. Procédé pour l'actionnement d'un groupe d'impression (104), comportant un premier rouleau anilox (132), un premier cylindre porte-plaque (116), un premier cylindre porte-blanchet (118), destiné à entrer en contact au choix avec le premier cylindre porte-plaque (116), comportant un deuxième cylindre porte-plaque (136), un deuxième cylindre porte-blanchet (138), destiné à entrer en contact au choix avec le deuxième cylindre porte-plaque (136), et un deuxième rouleau d'encrage anilox, ledit procédé comprenant les étapes suivante
actionnement direct du premier rouleau d'encrage anilox au moyen d'un premier moteur (120) ;
actionnement indirect du premier cylindre porte-plaque (116) au moyen du premier monteur (120);
actionnement direct du deuxième rouleau d'encrage anilox au moyen d'un deuxième moteur (122); et
actionnement indirect du deuxième cylindre porte-plaque (136) au moyen du deuxième moteur (122),
**caractérisé en ce que**
le premier et le deuxième rouleau d'encrage anilox comprennent chacun un rouleau d'encrage (14, 114) et un rouleau anilox (12, 112), le premier et deuxième moteur (20, 120) actionnant directement le rouleau d'encrage (14, 114) respectif.

14. Procédé selon la revendication 13, **caractérisé en ce que**
le procédé comprend, en outre, l'actionnement du premier et du deuxième cylindre porte-blanchet (118, 138) avec un des premiers ou deuxièmes moteurs (120, 122).

15. Procédé selon la revendication 13, **caractérisé en ce que**
le procédé comprend, en outre, l'actionnement du premier et du deuxième cylindre porte-blanchet (18, 38) avec un troisième moteur (21).

16. Procédé selon la revendication 13, **caractérisé en ce que**
le rouleau d'encrage (14, 114) et le premier cylindre porte-plaque (16, 116) ont le même diamètre,
